# EUROPÄISCHE PATENTSCHRIFT

(11) **EP 1 135 550 B1**
(45) Veröffentlichungstag und Bekanntmachung des Hinweises auf die Patenterteilung: **21.07.2004**
(21) Anmeldenummer: 99962117.0
(22) Anmeldetag: 01.12.1999
(51) Int. Cl.: D04B 1/22

(54) **DREIDIMENSIONALER STRICKBEZUG**
THREE-DIMENSIONAL KNITTED COVER
GARNITURE TRICOTEE TRIDIMENSIONNELLE

(30) Priorität: 01.12.1998 DE 19855543
(43) Veröffentlichungstag der Anmeldung: 26.09.2001
(73) Patentinhaber: Gebrüder Achter GmbH & Co. KG, 41063 Mönchengladbach (DE)
(72) Erfinder: ROELL, Friedrich, D-88400 Biberach (DE)
(74) Vertreter: Zipse + Habersack
(86) Internationale Anmeldenummer: PCT/DE1999/003854
(87) Internationale Veröffentlichungsnummer: WO 2000/032862

(56) Entgegenhaltungen:
- EP-A- 0 361 855
- EP-A- 0 734 670
- DE-U- 8 629 570
- US-A- 5 890 381

## Beschreibung

Die Erfindung betrifft einen dreidimensionalen Strickbezug, der ohne nachträgliche Konfektionierungsarbeiten herstellbar ist. Derartige Sitzbezüge sind z.B. aus der EP 0 361 855 B1 bekannt. Nachteilig an diesen dreidimensionalen Bezügen ist die Tatsache, daß die Optik im Bereich der Konturlinien, wie z.B. Spickellinien, nicht sehr homogen und deshalb nicht unbedingt sehr ansprechend ist.

Es ist daher Aufgabe der Erfindung, einen Strickbezug und ein Verfahren zur Herstellung des Strickbezuges zu schaffen, die die Konturlinien in optisch ansprechender Weise kaschieren. Diese Aufgabe wird gelöst durch einen Strickbezug gemäß Anspruch 1 und mit einem Verfahren zur Herstellung eines Strickbezuges gemäß Anspruch 9. Vorteilhafte Weiterbildungen der Erfindung sind Gegenstand der zugehörigen Unteransprüche.

Erfindungsgemäß ist im Bereich wenigstens einer Konturlinie ein Schlauchgestrick integriert an den Sitzbezug angestrickt. Unter Konturlinie wird nachfolgend einer der folgenden Bereiche verstanden:
- Linie, an er sich das Strickverfahren ändert,
- Zunahme-, Minder- oder Spickellinie
- Ecke, Kante oder Rand eines zwei- oder dreidimensionalen Sitzbezuges oder
- stark konturierte Bereiche eines dreidimensionalen Bezugs.

Dieses Schlauchgestrick wird während der Herstellung, d.h. während des Strickens des Sitzbezuges an den Sitzbezug angestrickt, so daß es einstückig mit dem Bezug verbunden ist. Dies kann entweder durch den Transfer vorgefertigter Teile über einen Kamm in den Strickbereich der Flachstrickmaschine realisiert werden oder durch Stricken des Schlauchgestrickes auf separaten Nadelbetten und anschließendem Übertragen auf die Nadelbetten, auf denen der Strickbezug gestrickt wird. Das Wulst- oder Schlauchgestrick wird erfindungsgemäß nicht einfach in den Bezug eingestrickt, während die übrigen Nadeln zum Stricken des Bezugs inaktiv bleiben, wie es bereits durch die EP-A-0 361 855 bekannt ist. Durch das Schlauchgestrick wird die Konturlinie in Art eines Keders überdeckt und dadurch ein optisch ansprechendes Bild geschaffen. Zusätzlich wird die Konturlinie vor mechanischer Beschädigung geschützt.

Das Schlauchgestrick muß nicht in Form eines geschlossenen Schlauches vorliegen, sondern kann auch in Form einer einlagig gestrickten Fahne ausgebildet sein, oder in Form einer zweilagig gestrickten Fahne, bei der z.B. eine Lage enger und/oder mit elastischem Fadenmaterial gestrickt und/oder thermisch behandelt wird, so daß diese Lage enger bzw. engmaschiger als die andere Lage ist, wodurch sich die Fahne zu einem offenen Schlauch zusammenrollt. Das Schlauchgestrick kann jedoch auch als geschlossener Tubus gestrickt werden. Für die Funktion als optische Kaschierung und als mechanischer Schutz der Konturlinien ist die Art der Ausbildung des Schlauchgestrickes nicht relevant.

Der Tubus kann selbstverständlich zur Erzeugung unterschiedlicher Optiken mit Mustern, Markierungen, definierten Löchern, Verstärkungen, Lichtleitfasern, unterschiedlichen Bindungsvarianten, aus thermoplastischen Materialien oder elastischen Materialien, z.B. mit einem Gummifaden mit einer Elastizität größer 50% oder gestrickt sein, wodurch dieser Keder auch als Stoßkante verwendet werden kann.

Der Tubus kann im Verlauf seiner Längserstreckung unterschiedlich dick gestrickt werden, oder es kann durch Spickeln ein Zackenrand erzeugt werden. Auf diese Weise lassen sich unterschiedlichste Muster erzeugen, die jedoch alle in gleicher Weise die Konturlinien kaschieren bzw. vor mechanischen Beeinflussungen unter Bildung einer Stoßkante schützen.

In der nachfolgenden Zeichnung werden acht unterschiedliche Ausbildungsformen eines Schlauchgestrickes beispielsweise dargestellt. In der Zeichnung zeigen:
- Fig. 1: ein geschlossenes Schlauchgestrick;
- Fig. 2: ein geschlossenes Schlauchgestrick mit radial verlaufenden Mustern;
- Fig. 3: ein geschlossenes Schlauchgestrick mit definierten Löchern;
- Fig. 4: ein geschlossenes Schlauchgestrick mit Gummirand;
- Fig. 5: ein offenes Schlauchgestrick in Form einer eingerollten Fahne;
- Fig. 6: einen Zackenrand hergestellt in Spickeltechnik;
- Fig. 7: ein geschlossenes Schlauchgestrick mit wechselndem Durchmesser, und
- Fig. 8: ein geschlossenes Schlauchgestrick mit Punktmuster.

Die in Fig. 1 bis 8 dargestellten Schlauchgestricke lassen sich im Bereich von Strickkonturlinien wie z.B. Spickellinien, Zunahme/Minderbereichen vorsehen und/oder im Bereich von Konturlinien eines dreidimensionalen Sitzbezuges, z.B. an Kanten oder Eckbereichen.

Fig. 1 zeigt ein herkömmliches, geschlossenes Schlauchgestrick, das wahlweise während der Herstellung oder nachträglich, beispielsweise mit einem Monofilament, gefüllt werden kann. Dies ist insbesondere dann vorteilhaft, wenn der Tubus als vorgefertigtes Teil, z.B. als Meterware, in den Strickbereich der Flachstrickmaschine übertragen und im Strickbereich dann mit dem Strickbezug verstrickt wird. Der Tubus kann jedoch auch ungefüllt bleiben.

Die Fig. 2 und 3 zeigen einfache Musterungsmöglichkeiten eines Schlauches, wobei die Streifenmuster in Fig. 2 beispielsweise durch Jaquardtechnik bzw. durch eingelegte Schuß- oder Kettfäden erzeugt werden kann.

Die Löcher gemäß Fig. 3 können durch einfaches Mindern und wieder zunehmen bzw. durch Spickeln erzeugt werden. Eine nette zweifarbige Ausgestaltung läßt sich hier dadurch erzeugen, daß in den Schlauch ein Monofilament mit einer anderen Farbe eingelegt ist. Der Schlauch kann so beispielsweise schwarz gestrickt werden, während das Monofilament Rot ist, so daß dies im Bereich der Perforierungen aus dem Schlauch heraus scheint. Das Monofilament könnte auch eine Lichtleitfaser sein, wodurch besonders ansprechende optische Effekte durch die aus den Perforationen heraus scheinende Lichtleitfaser erzielbar sind.

Das in Fig. 4 dargestellte Schlauchgestrick wird erzeugt, wenn man den Schlauch in seinem nach außen weisenden Bereich beispielsweise mit einem Gummifaden strickt und die Schlauchwandung in Abständen an dem Strickbezug fixiert, z.B. verstrickt. Auf diese Weise erhält man den dargestellten, etwas wellenförmigen Tubus, der auch eine sehr gute Funktion als Stoßkante hat und somit vorzugsweise in Kanten- oder Eckbereichen des Bezugs einsetzbar ist. Vorzugsweise werden die ersten Reihen mit einem elastischen Faden gestrickt und punktuell auf den Nadeln gehalten, während der restliche Bereich des Schlauchs mit dem normalen Faden gestrickt wird.

Fig. 5 zeigt eine andere Ausbildungsform eines Schlauchgestricks. Das Schlauchgestrick ist hier durch eine aufgerollte Fahne gebildet, die somit ebenfalls wie bereits die geschlossenen Schläuche der Figuren 1 bis 4 einen schlauchförmigen Wulst bildet. Auch dieses wulstartige Gebilde wird im Sinne des Patentanspruchs als Schlauchgestrick bezeichnet. Der Wulst wird dadurch geschaffen, daß beispielsweise die Fahne zweilagig gestrickt wird und eine Lage dichter gestrickt wird und/oder mit einem elastischen Faden gestrickt wird, wodurch sich diese Lage mehr zusammenzieht als die andere Lage. Dies führt dazu, daß sich die Fahne in der in Fig. 5 dargestellten Weise wulstartig zusammenrollt.

Selbstverständlich lassen sich in einem Tubus gemäß Fig. 8 auch punktartige Mustereffekte erzeugen, wenn beispielsweise die beiden Lagen des Schlauchs aus unterschiedlichen Farben gestrickt sind und die Maschen im Dekorpunktbereich umgehängt sind, beispielsweise durch Jaquardtechnik und gegebenenfalls durch Fang noch hervorgehoben werden.

Fig. 6 und 7 zeigen zwei weitere Ausbildungsmöglichkeiten eines Schlauchgestrickes bzw. gestrickten Wulstes, dessen Geometrie in axialer Richtung variiert. In Fig. 7 variiert die Dicke des Tubus, so daß eine Art wellenartiges Aussehen des Schlauches erzielt wird. Herstellungstechnisch läßt sich dies ganz einfach dadurch realisieren, daß die Maschen in unterschiedlichen axialen Bereichen des Tubus unterschiedlich fest und/oder mit unterschiedlich dicken Fadenmaterialien gestrickt werden. Es konnen auch axial alternierend unterschiedliche Bindungen verwendet werden.

In Fig. 6 wird eine zackenartige Ausbildung des Tubus dadurch erzielt, daß in dem Tubus große Perforationen durch Spickeltechnik ausgespart werden. Auch hier läßt sich ein sehr interessantes Muster erzeugen, das gegebenenfalls bei Füllung des Tubus mit einem andersfarbigen Monofilament noch unterstrichen werden kann.

Der Schlauch kann ein- oder mehrflächig gestrickt und mit Öffnungen, Verstärkungen oder Mustern versehen sein.

Wenn der Schlauch innenseitig mit einer Schlingenstruktur, z.B. Frotteestruktur gestrickt ist, wird der durch das Schlauchgestrick gebildete Keder selbsttätig gefüllt. Wenn die Schlingenseite nach außen weist, kann dies zu Dekorzwecken verwendet werden. Der Schlauch kann ebenfalls gefüllt werden, indem mit einer Polbindung gearbeitet wird.

Zur Stabilisierung des Schlauchs kann dieser insbesondere an den Enden mit einem Schmelzfaden gestrickt sein.

## Patentansprüche

1. Gestrickter Sitzbezug, an den im Bereich von Konturlinien zumindest partiell ein Wulst- oder Schlauchgestrick integriert ist, **dadurch gekennzeichnet, daß** das Wulst- oder Schlauchgestrick augestrickt ist.

2. Sitzbezug nach Anspruch 1,
**dadurch gekennzeichnet, daß** das Schlauchgestrick ein Zweilagengestrick ist und daß die Maschen auf einer Lage des Schlauchgestricks dichter gestrickt sind als in der anderen Lage.

3. Sitzbezug nach Anspruch 2,
**dadurch gekennzeichnet, daß** die dichter gestrickte Lage des Schlauchgestricks aus einem elastischen Fadenmaterial mit einer Elastizität größer 50% gestrickt ist.

4. Sitzbezug nach einem der vorangehenden Ansprüche, **dadurch gekennzeichnet, daß** das Schlauchgestrick entlang von Spickellinien angeordnet ist.

5. Sitzbezug nach einem der vorhergehenden Ansprüche, **dadurch gekennzeichnet, daß** das Wulstgestrick durch eine zusammengerollte Fahne gebildet ist.

6. Sitzbezug nach einem der Ansprüche 1 bis 4,
**dadurch gekennzeichnet, daß** das Schlauchgestrick als geschlossener Schlauch ausgebildet ist.

7. Sitzbezug nach einem der vorhergehenden Ansprüche,
**dadurch gekennzeichnet, daß** in das Schlauchgestrick ein Monofilament oder ein Draht eingezogen ist.

8. Sitzbezug nach einem der vorhergehenden Ansprüche,
**dadurch gekennzeichnet,**
**daß** der Schlauch Perforierungen aufweist.

9. Verfahren zur Herstellung eines Sitzbezugs nach einem der vorhergehenden Ansprüche,
**dadurch gekennzeichnet, daß** das auzustrichende Schlauchgestrick während des Strickens des Strickbezuges auf separaten Nadelbetten gestrickt und im Bereich der Konturlinie auf die Nadelbetten zum Stricken des Sitzbezuges transferiert wird.

10. Verfahren zur Herstellung eines Sitzbezugs nach einem der Ansprüche 1 bis 8, **dadurch gekennzeichnet, daß** das auzustrichende Schlauchgestrick der Strickmaschine als vorgefertigtes Teil zugeführt und den Nadelbetten zum Stricken des Strickbezuges im Bereich der Konturlinie zugefuhrt wird.

11. Verfahren nach Anspruch 10,
**dadurch gekennzeichnet, daß** das Schlauchgestrick in Form von Meterware zugeführt und während des Strickens auf die erforderliche Länge geschnitten wird.

12. Verfahren nach einem der Ansprüche 9 bis 11,
**dadurch gekennzeichnet,**
**daß** das Wulstgestrick in Form einer Fahne gestrickt wird, wobei der Anfang, insbesondere die erste Hälfte, der Fahne engmaschiger als die zweite Hälfte gestrickt wird.

## Claims

1. A knitted seat cover in which a bead or tubular knit is integrated at least in part, **characterized in that** said bead or tubular knit is integrated by knitting.

2. The seat cover as set forth in claim 1, **characterized in that** the tubular knit element is a two-ply knit having loops knitted more densely in one ply than in the other ply.

3. The seat cover as set forth in claim 2, **characterized in that** said one ply knitted more densely of said knit is composed of an elastic thread material of elasticity exceeding 50%.

4. The seat cover as set forth in any of the preceding claims, **characterized in that** said tubular knit is arranged along spiked lines.

5. The seat cover as set forth in any of the preceding claims, **characterized in that** said bead knit is formed by a rolled-up tag.

6. The seat cover as set forth in claims 1 to 4, **characterized in that** said tubular knit is configured as a closed tube.

7. The seat cover as set forth in any of the preceding claims, **characterized in that** a monofilament or a wire is included in the tubular knit.

8. The seat cover as set forth in any of the preceding claims, **characterized in that** said tube comprises perforations.

9. A method of making a seat cover as set forth in any of the preceding claims comprising the step of: knitting the tubular knit to be added in the knit on separate needle beds whilst knitting said knitted cover and transferring it in the region of the contour line to the needle beds for knitting said seat cover.

10. The method of making a seat cover as set forth in any of the claims I to 8 **characterized in that** said tubular knit to be added in the knit is supplied to the knitting machine as a prefabricated part and fed to the needle beds for knitting said seat cover in the region of the contour line.

11. The method as set forth in claim 10 **characterized in that** said tubular knit is supplied off-the-roll and cut to the required length during knitting.

12. The method as set forth in any of the claims 9 to 11 **characterized in that** said bead knit is knitted in the form of a tag, the start, particularly the first half, of the tag being knitted closer looped than the second half.

## Revendications

1. Garniture de siège tricotée sur laquelle on a intégré dans la zone des lignes de contour, au moins partiellement, un tricot en forme de tuyau ou de boudin, **caractérisé en ce que** le tricot en forme de tuyau ou de boudin est tricoté.

2. Garniture de siège selon la revendication 1, **caractérisée en ce que** le tricot en forme de tuyau est un tricot en deux couches et **en ce que** les mailles sont tricotées de façon plus serrée sur une couche du tricot en forme de tuyau par rapport à l'autre couche.

3. Garniture de siège selon la revendication 2, **caractérisée en ce que** la couche tricotée de façon plus serrée du tricot en forme de tuyau est tricotée avec un matériau de fil élastique dont l'élasticité est supérieure à 50%.

4. Garniture de siège selon une des revendications précédentes, **caractérisée en ce que** le tricot en forme de tuyau est disposé le long de lignes « spickel » (technique spécifique pour le tricotage tridimensionnel dans laquelle on élargit localement le tricot),

5. Garniture de siège selon une des revendications précédentes, **caractérisée en ce que** le tricot en forme de boudin est formé par un drapeau enroulé.

6. Garniture de siège selon une des revendications 1 à 4, **caractérisée en ce que** le tricot en forme de tuyau est formé en tant que tuyau fermé.

7. Garniture de siège selon une des revendications précédentes, **caractérisée en ce que** on a inséré dans le tricot en forme de tuyau un filament unique ou un fil.

8. Garniture de siège selon une des revendications précédentes, **caractérisée en ce que** le tuyau présente des perforations.

9. Procédé pour la fabrication d'une garniture de siège selon une des revendications précédentes, **caractérisé en ce que** le tricot en forme de tuyau devant être tricoté est tricoté pendant le tricotage de la garniture de siège sur des fontures différentes et sont transférées dans la zone de la ligne de contour sur les fontures pour tricoter la garniture de siège.

10. Procédé pour la fabrication d'une garniture de siège selon une des revendications 1 à 8, **caractérisé en ce que** le tricot en forme de tuyau qui doit être tricot de la machine à tricoter, est amené comme partie préfabriquée et **en ce qu'**il es amené sur les fontures pour tricoter la garniture de siège dans la zone de la ligne de contour.

11. Procédé selon la revendication 10, **caractérisé en ce que** le tricot en forme de tuyau est conduit sous la forme de marchandises à la pièce et coupé pendant le tricotage, sur/à la longueur nécessaire.

12. Procédé selon une des revendications 9 à 11, **caractérisé en ce que** le tricot en forme de boudin est tricoté sous la forme d'un drapeau ; le début, notamment la première moitié du drapeau étant tricoté de façon plus serrée que la deuxième moitié.
